# EUROPÄISCHE PATENTSCHRIFT

(11) **EP 0 368 801 B1**
(45) Veröffentlichungstag und Bekanntmachung des Hinweises auf die Patenterteilung: **09.12.1992**
(21) Anmeldenummer: 89810811.3
(22) Anmeldetag: 30.10.1989
(51) Int. Cl.: D02H 9/00

(54) **Verfahren und Vorrichtung zur Fadenteilung an einer Schärmaschine**
Method and device for splitting the warp on a warping machine
Procédé et dispositif pour diviser les fils sur un ourdissoir

(30) Priorität: 10.11.1988 CH 4165/88
(43) Veröffentlichungstag der Anmeldung: 16.05.1990
(73) Patentinhaber: Benninger AG, CH-9240 Uzwil (CH)
(72) Erfinder: Beerli, Markus, CH-9202 Gossau (CH); Koslowski, Gerhard, CH-9240 Uzwil (CH); Bollen, Manfred, CH-9242 Oberuzwil (CH); Probst, Willy, CH-9202 Gossau (CH); Iten, Jakob, CH-9242 Oberuzwil (CH); Wildi, Edwin, CH-9244 Niederuzwil (CH)
(74) Vertreter: Hepp, Dieter

(56) Entgegenhaltungen:
- DE-A- 2 757 679
- DE-A- 3 018 950
- GB-A- 2 137 240
- JP-B-62002055

## Beschreibung

Die Erfindung betrifft ein Verfahren und eine Vorrichtung zur Fadenteilung an einer Schärmaschine gemäss dem Oberbegriff von Anspruch 1 bzw. von Anspruch 16. Ein derartiges Verfahren bzw. eine derartige Vorrichtung dient dazu, einzelne Gruppen von Webkettfäden auf die Schärtrommel aufzuwickeln. Die Fadenteilung kann dabei dazu dienen, sogenannte Fadenkreuze zu bilden, welche später das Weiterverarbeiten, z.B. das Aneinanderknüpfen der Kettfäden erleichtern. Beim Schlichten der Kettfäden kann die Fadenteilung aber auch dazu dienen, dass die Kettfäden mit einem ausreichenden Zwischenabstand durch das Schlichtebad geführt werden können.

Das Einlegen von Trennelementen zwischen einzelne Fadenteilverbände wird auch heute noch in vielen Fällen von Hand durchgeführt. Ein Beispiel für eine manuelle Fadenkvenzbildung ist in der DE-A-27 57 679 beschrieben. Es sind aber auch bereits Verfahren und Vorrichtungen zur Automatisierung dieses Prozesses bekannt geworden. So wird z.B. gemäss der CH-A-662 368 eine Teilschnur mit Hilfe einer flexiblen Flachstahllitze durch die reihenweise aufgewickelten Schärbänder auf der Trommel durchgezogen. Nach jedem fertig gewickelten Schärband wird die Flachstahllitze und damit auch die daran befestigte Teilschnur mit einer speziellen Vorrichtung um eine Schärbandbreite weiter bezogen. Der Nachteil dieses Verfahrens besteht darin, dass die Teilschnur durch sämtliche Schärbänder einer Schärtrommel gleichzeitig hindurchgeführt ist, so dass die individuelle Abgrenzung einzelner Bänder nicht möglich ist. Ein weiterer Nachteil besteht darin, dass mit zunehmendem Wicklungsumfang der Anpressdruck der Wicklungen steigt, so dass die Teilschnur nur noch mit grossem Kraftaufwand durchgezogen werden kann und die Gefahr einer Fadenverletzung besteht. Das Verfahren wird denn auch nur für Kurzketten eingesetzt, bei denen nur relativ geringe Schärbandlängen aufgewickelt werden.

Ein weiteres automatisiertes Verfahren ist beispielsweise durch die JP-B-62-2055 bekannt geworden. Demgemäss werden zwei parallele Rohre über den geöffneten Fadenverband geschoben, wobei die Rohre in eingeschobener Position an ihren Enden durch einen fest angeordneten Rohrbogen verbunden werden, der an seinem inneren Krümmungsradius mit einem Schlitz versehen ist. Anschliessend wird mittels Pressluft bzw. Vakuum ein Trennfaden durch das eine Rohr eingeführt, am Rohrbogen umgelenkt und durch das andere Rohr wieder zurückgeführt, so dass eine Fadenschleife gebildet werden kann, die nach dem Zurückziehen der beiden Rohre automatisch verknüpfbar ist. Mit diesem Verfahren lassen sich zwar individuelle Schärbänder unterteilen. Allerdings ist das Verfahren äusserst schwierig zu handhaben, da die Umlenkung des Trennfadens um 180° und die Schleifenbildung sehr störanfällig sind.

Es ist daher eine Aufgabe der Erfindung, ein Verfahren der eingangs genannten Art zu schaffen, mit dessen Hilfe sich die Fadenteilung bei geringer Störanfälligkeit weitgehend automatisieren lässt. Ausserdem soll das Verfahren den nachfolgenden Wickelprozess nicht beeinflussen und es soll keine Gefährdung der einzelnen Fäden bzw. Schärbänder stattfinden. Der Vorgang der Fadenteilung soll weitgehend dem altbekannten manuellen Verfahren entsprechen, ohne dessen potentielle Fehlerquellen aufzuweisen. Die Vorrichtung soll leicht steuerbar sein und einen möglichst geringen Bedienungs- und Wartungsaufwand erfordern. Diese Aufgabe wird erfindungsgemäss durch ein Verfahren gelöst, das die Merkmale von Anspruch 1 aufweist. In vorrichtungsmässiger Hinsicht wird die Aufgabe durch eine Vorrichtung mit den Merkmalen von Anspruch 16 gelöst.

Die parallele Einführung separater Einzelabschnitte und deren nachträgliche Verbindung zu einem kompakten Trennelement lässt sich wesentlich leichter handhaben als das störanfällige Durchziehen oder Durchschiessen eines einzelnen Trennfadens. Die Einzelabschnitte können dabei von ganz unterschiedlicher Beschaffenheit und Konfiguration sein, so dass sich z.B. auch bandförmige und/oder relativ steife Materialien verarbeiten lassen. Durch die Verwendung unterschiedlicher Farben für die beiden Einzelabschnitte lassen sich auch optische Effekte erzielen, so dass z.B. ein Verdrehen eines einzelnen Schärbandes beim Bäumen sofort erkannt werden kann. Die Trennelemente können bezogen auf die Relativlage der Schärtrommel an jeder beliebigen Stelle eingeführt werden, und es sind auch verschiedene Kombinationen von Trennelementen denkbar. So können z.B. für die Fixierung eines Fadenkreuzes auf beiden Seiten der Kreuzungslinie der beiden Fadenteilverbände entweder nur an einem oder an beiden Teilverbänden Trennelemente angebracht werden. Durch ein geringfügiges Einschnüren der abzutrennenden Fadenteilverbände können die Verbindungsstellen der Einzelabschnitte auf oder innerhalb der Normalbreite des Fadenverbandes angebracht werden. Damit wird die Beeinträchtigung benachbarter Schärbänder durch die Verbindungsstellen zuverlässig ausgeschaltet.

Mit Hilfe der stabartigen Halteelemente der Vorrichtung lassen sich die beiden Einzelabschnitte mühelos auch über grössere Schärbandtiefen einführen. Da die Einführung ohne Kontakt mit dem Fadenverband stattfindet, lassen sich auch Klebebänder oder Haftbänder verarbeiten. Die Steuerung der Vorschub- bzw. der Rückzugsbewegung einzeln oder synchron erfolgt besonders einfach über Druckmittelzylinder. Ein ausreichendes Vorratsmagazin an jedem Halteelement sorgt dafür, dass möglichst viele Trennvorgänge automatisch durchgeführt werden können, ohne dass ein Wartungsaufwand erforderlich ist.

Weitere Vorteile und Einzelmerkmale ergeben sich aus der nachfolgenden Beschreibung und aus den Zeichnungen. Es zeigen:
Figur 1 eine Schäranlage in Seitenansicht und schematisch stark vereinfacht,
Figur 2 den Schärbandaufbau auf einer Schärtrommel mit eingeführten Trennelementen,
Figur 3 die Fadenfeldbewegung zur Fachbildung für die Einführung eines ersten Trennelementes,
Figur 4 die Fadenfeldbewegung zur Fachbildung für die Einführung eines nachfolgenden zweiten Trennelementes,
Figur 5a eine Seitenansicht eines Fadenkreuzes mit je einem Trennelement auf beiden Seiten,
Figur 5b die Seitenansicht eines Fadenkreuzes mit je zwei Trennelementen auf beiden Seiten,
Figur 6a bis Figur 6n die Bewegungsabläufe für die Erzeugung eines Fadenkreuzes gemäss Figur 5a,
Figur 7 eine Draufsicht auf ein Fadenkreuz an einem Fadenverband gemäss Figur 5a, und
Figur 8 eine perspektivische Darstellung eines Trennelementes an einem Fadenteilverband.

Wie in Figur 1 dargestellt, besteht eine Schäranlage 1 im wesentlichen aus der Schärmaschine 2 und aus dem Spulengatter 3. Auf dem Spulengatter 3 sind eine Mehrzahl von Spulen 4 aufgesteckt, deren Fäden 5 je einen Fadenspanner 6 passieren, der die gewünschte Fadenspannung erzeugt. Anschliessend passiert jeder Faden 5 einen Fadenwächter 7, an dem die Daseinskontrolle des Fadens vorgenommen wird.

Vom Spulengatter 3 gelangen die Fäden frei gespannt direkt zum Kreuzriet 8, in welchem die Fäden 5 eine bestimmte Lage und Reihenfolge erhalten. Anschliessend werden die Fäden durch das Schärriet 9 geführt, in welchem die Fäden auf die gewünschte Schärbandbreite zusammengeführt werden, um derart als Fadenverband 10 über eine Umlenkrolle 11 auf an sich bekannte Weise auf die Schärtrommel 12 aufgewickelt zu werden.

Aus Figur 2 ist ersichtlich, dass die Schärtrommel 12 aus einem zylindrischen Teil 13 und aus einem Konusteil 14 besteht. Die einzelnen Bänder 15a, 15b usw. werden dadurch nicht vertikal übereinander, sondern horizontal versetzt aufgewickelt. Damit wird eine Lockerung der Fäden auf der Schärtrommel 12 verhindert.

Nach dem Wickeln sämtlicher Bänder 15a bis 15n auf der Schärtrommel 12 werden diese gemeinsam von der Schärtrommel 12 auf den Kettbaum 16 umgewickelt bzw. gebäumt.

Beim Zusammensetzen der Webketten muss ersichtlicherweise die durch das Kreuzriet 8 vorbestimmte Lage der Fäden aufrechterhalten werden. Zu diesem Zweck werden am Anfang und am Ende der Webkette oder ggf. dazwischen Fadenkreuze zur Vereinzelung der Fäden 5 erstellt, deren Lage in den Figuren 1 und 2 mit den Positionen 30, 31 und 32 bezeichnet ist. Dabei ist 30 bezogen auf die Schärtrommel 12 ein Anfangsfadenkreuz, 31 ein Endfadenkreuz und 32 ein Zwischenfadenkreuz. Wie aus den Figuren 5, 7 und 8 ersichtlich ist, werden die einzelnen Fadenkreuze 33 durch Trennelemente 23 und 29 fixiert, welche jeweils wenigstens einen Fadenteilverband vor und nach dem Fadenkreuz 33 festhalten.

Wie aus Figur 8 ersichtlich ist, besteht ein einzelnes Trennelement 23 oder 29 aus zwei separaten Einzelabschnitten 38 und 39, welche auf beiden Seiten des Fadenteilverbandes an den Verbindungsstellen 63 miteinander verbunden sind. Mit derartigen Trennelementen, die schärbandweise eingesetzt werden, können aber nicht nur Fadenkreuze fixiert werden. Vielmehr ist es auch möglich, einzelne Fadenteilverbände zur Bildung einer Schlichteteilung hintereinander mehrfach aufzuteilen, so dass die Distanz zwischen den aufgeteilten Fäden eines einzelnen Teilverbandes zunimmt. Die Bildung eines Fadenkreuzes wird nachstehend anhand der Figuren 3 und 4 sowie 6a bis 6n noch genauer beschrieben.

Das Einführen der Einzelabschnitte 38, 39 eines einzelnen Trennelements erfolgt beispielsweise mit Hilfe einer Teilvorrichtung 35, welche verschiebbar am Schärtisch 34 angeordnet ist. Gemäss Figur 6a bis 6n besteht die Vorrichtung aus zwei parallel angeordneten und planparallel zum Fadenverband 10 verschiebbaren, stabförmigen Halteelementen 44 und 45. Die Halteelemente können mit Hilfe von beispielsweise pneumatischen Hubzylindern 48, 49 ausgefahren und wieder eingezogen werden, wobei sowohl ein zeitlich versetzter als auch ein synchroner Bewegungsablauf möglich ist. Jedem Halteelement ist eine Rolle 36 bzw. 37 zugeordnet, auf dem ein grösserer Vorrat des Bandmaterials zur Bildung der Einzelabschnitte 38 und 39 aufgerollt ist. Am Ende jeder Haltevorrichtung 44, 45 ist eine Klemmvorrichtung 42, 43 angeordnet, an welcher die Einzelabschnitte festgehalten werden können. Auf diese Weise lassen sich die Einzelabschnitte relativ leicht in den aufgespannten Fadenverband einführen, miteinander verbinden und abtrennen, wie nachstehend noch beschrieben wird. Selbstverständlich wäre die Einführung und Verbindung der Einzelabschnitte auch noch auf andere Weise zu erreichen. So könnten die Einzelabschnitte z.B. ohne die Unterstützung von Halteelementen eingeschossen werden, oder sie könnten anstelle einer linearen Bewegung seitlich eingeschwenkt werden. Anstelle der Klemmvorrichtungen könnten die Einzelabschnitte z.B. auch durch Vakuum oder auf andere Weise festgehalten werden.

Soll nun beispielsweise bei der dargestellten Vorrichtung ein Fadenkreuz geschlagen werden, spielt sich folgender Vorgang ab:

Die Ausgangsposition ist in Figur 1 dargestellt, wobei die Fäden 5 von den Fadenwächtern 7 her fächerartig bis zur Umlenkrolle 11 eingeführt werden. Der Fadenverband 10 wird erst nach dem Auflaufpunkt auf die Umlenkrolle 11 zum eigentlichen Schärband geformt. Wie in Figur 5 dargestellt müssen zunächst die Fäden 5 vor dem Kreuzriet 8 mit Hilfe der beiden Stäbe 17 auf eine Ebene 18 gebracht werden. Anschliessend wird das Kreuzriet 8 in Pfeilrichtung 19 nach unten bewegt, wobei die zwischen jedem zweiten Zahn 21 angebrachten oberen Lötstellen 20 jeden zweiten Faden aus der Ebene 18 nach unten auslenken, so dass ein Fadenteilverband 22 gebildet wird. Auf diese Weise entsteht ein Fach 24 zwischen den aufgespannten Fäden.

Um das Fach 24 zu vergrössern und damit die Einführung des Trennelements 23 zu erleichtern ist es zweckmässig, gleichzeitig das Schärriet 9 aus der Arbeitsposition in Pfeilrichtung 25 gegen das Kreuzriet 8 zurückzunehmen. Die vorstehend beschriebene Vorrichtung 35 wird aus der in Figur 6a dargestellten Ruheposition in Pfeilrichtung 51 gemäss Figur 6b in die Arbeitsposition gefahren. Dabei wird die Vorrichtung gleichzeitig in Pfeilrichtung 52 so weit abgesenkt, bis die Mittelachse 53 zwischen den beiden stabförmigen Halteelementen etwa auf der gleichen Ebene liegt wie der ausgelenkte untere Fadenteilverband 22.

Nach dem Erreichen dieser Arbeitsposition können, wie in Figur 6c dargestellt, die beiden Druckmittelzylinder 48 und 49 aktiviert werden, so dass die an den Bolzen 46 und 47 befestigten stabförmigen Halteelemente 44 und 45 über den unteren Fadenteilverband geschoben werden. Dabei kann das obere Halteelement 44 ungehindert in das Fach 24 eindringen. Beim Ausfahren der beiden Halteelemente werden die Einzelabschnitte 38 und 39 von den beiden Rollen 36, 37 abgewickelt. Die Einzelabschnitte werden vorne an den Klemmvorrichtungen 42 und 43 festgehalten.

In den Figuren 6d und 6e ist ein Zwischenschritt dargestellt, der die Anbringung der Trennelemente erleichtert. Von unten her werden die beiden Bolzen 55 und 56 seitlich gegen den unteren Fadenteilverband 22 angelegt und in Pfeilrichtung 53 und 54 aufeinander zu bewegt. Die Randstellen 57 des Fadenteilverbands werden dabei zusammengeschoben, so dass sich die Breite des Fadenteilverbandes 22 gegenüber der normalen Bandbreite verringert.

Nach der Verschmälerung der Bandbreite wird gemäss Figur 6e auf beiden Seiten je eine Verbindungs- und Trennzange 58 und 59 über den oberen Einzelabschnitt 38 eingeführt. Auf gleicher Höhe, aber unterhalb des unteren Einzelabschnitts 39 wird je ein Verbindungs- und Trenntisch 60 mit nicht näher dargestellten Mitteln eingeführt. Diese Verbindungs- und Trennwerkzeuge liegen bezogen auf ihre Relativlage zur Schärbandbreite auf dem durch das Zusammenschieben des unteren Fadenteilverbandes 22 gewonnenen Raum innerhalb der Schärbandbreite.

Im Anschluss daran werden die Verbindungs- und Trennzangen 57 und 58 aktiviert, so dass gemäss Figur 6f die beiden Einzelabschnitte 38, 39 auf jeder Seite des unteren Fadenteilverbandes 22 miteinander verbunden werden. Dabei kann z.B. die Verbindung mit Hilfe einer Verbindungsklinge 61 erfolgen, wobei eine daneben liegende Trennklinge 62 gleichzeitig die Einzelabschnitte seitlich auf die gewünschte Länge abtrennt. Nachdem der untere Fadenteilverband 22 derart fixiert ist, können die beiden Bolzen 55 und 56 wiederum durch nicht gezeichnete Mittel ausgefahren und entfernt werden. Die Teilvorrichtung 35 kann gemäss Figur 6g wieder in Pfeilrichtung 50 in eine Grundstellung zurückgefahren werden. Durch nicht näher dargestellte Mittel werden die Reste der abgetrennten Einzelabschnitte entfernt und in den Klemmvorrichtungen 42 und 43 wiederum neue Anfänge 40 und 41 der oberen und unteren Einzelabschnitte eingehängt. Die Teilvorrichtung 35 ist nun für die Erstellung des zweiten Trennelements 29 vorbereitet.

Das Einbringen des zweiten Trennelements 29 ist in Figur 4 dargestellt. Dazu muss zunächst die Schäranlage 1 im Kriechgang um einige Zentimeter weiter bewegt werden, wonach sie wiederum stoppt. Anschliessend wird das Kreuzriet 8 in Pfeilrichtung 26 nach oben ausgelenkt, wobei durch die unteren Lötstellen 27 der Fadenteilverband 22 nach oben ausgelenkt wird und so wiederum ein Fach 24 bildet. Der zweite Fadenteilverband 28 verbleibt, gehalten durch die beiden Stäbe 17, nach wie vor in der Ebene 18.

Gemäss Figur 6h fährt nun die Trennvorrichtung 35 in Pfeilrichtung 62, so dass die Mittelachse 53 etwa auf der Ebene des nach oben ausgelenkten Fadenteilverbandes 22 liegt. Zur besseren Illustration wurde das in Fadenlaufrichtung auf die Schärtrommel 12 bereits weiter transportierte erste Trennelement 23 eingezeichnet. In Wirklichkeit kreuzen die Fäden des durch das Trennelement 23 zusammengehaltenen Fadenteilverbandes 22 den zweiten Fadenteilverband 28 und gelangen nach oben in die in Figur 6h dargestellte Ebene.

Das zweite Trennelement 29 wird nun in nicht näher dargestellten Schritten auf die gleiche Weise eingeführt und befestigt wie das erste Trennelement 23, so dass gemäss Figur 6n die beiden Trennelemente 23 und 29 unterhalb und oberhalb des anderen Fadenteilverbandes 28 bzw. der Ebene 18 liegen. Im Bereich des Fadenkreuzes liegen die beiden Fadenteilverbände 22 und 28 unmittelbar nebeneinander, so dass sich praktisch das in Figur 6n dargestellte Bild ergibt. Das auf die beschriebene Weise hergestellte Fadenkreuz 33 ist symbolisch in Figur 5a dargestellt.

Aus der Draufsicht auf das Fadenkreuz gemäss Figur 7 ist die seitliche Lage der Trennelemente 23 und 29 ersichtlich. Die Verbindungsstellen 63 zwischen den Einzelabschnitten liegen innerhalb der Schärbandbreite und die Gesamtbreite der Trennelemente entspricht etwa der Schärbandbreite. Dadurch ist sichergestellt, dass bei den nebeneinander liegenden Schärbändern 15a bis 15n auf der Schärtrommel 12 die einzelnen Trennelemente den Wickelaufbau nicht stören, wie aus Figur 2 ersichtlich ist. Die Trennelemente liegen bei der Fadenkreuzbildung bei den einzelnen Bändern immer auf der gleichen Ebene, und zwar sowohl bezogen auf ihre Winkelposition als auch bezogen auf ihre Durchmesserposition. Bei der Bildung einer Schlichteteilung können allerdings mehrere Trennelemente an einem Schärband versetzt hintereinander angeordnet sein.

Wie aus Figur 5b ersichtlich ist, kann die Fadenkreuzbildung auch so erfolgen, dass an beiden Fadenteilverbänden 22 und 28 auf beiden Seiten des Fadenkreuzes je ein Trennelement angebracht wird. Die Teilvorrichtung 35 könnte dabei so ausgebildet sein, dass sie die beiden übereinander liegenden Trennelemente gleichzeitig einführen und anbringen kann.

Die Einzelabschnitte zur Bildung der Trennelemente können aus ganz unterschiedlichen Materialien wie Kunststoff, Textilien, Metallfolien usw. gebildet sein. Dementsprechend sind auch vielseitige Möglichkeiten bei der Verbindung der beiden Einzelabschnitte denkbar. In bestimmten Fällen kann es von besonderer Bedeutung sein, dass die Trennelemente am Fadenteilverband verschiebbar angeordnet sind. In anderen Fällen kann es aber auch wünschenswert sein, dass die beiden Einzelabschnitte jeden einzelnen Faden des Fadenteilverbandes fixieren, was z.B. mit Hilfe eines Klebbandes denkbar wäre.

## Patentansprüche

1. Verfahren zur Fadenteilung an einer Schärmaschine, bei dem zwischen die zur Fachbildung aufgespannten Fäden eines Fadenverbandes ein flexibles Trennelement zur Abgrenzung von Fadenteilverbänden eingeführt wird, dadurch gekennzeichnet, dass das Trennelement (23, 29) in der Form von zwei parallelen Einzelabschnitten (38, 39) über einen Teilverband in den aufgespannten Fadenverband eingeführt wird, und dass anschliessend die beiden Abschnitte auf beiden Seiten des Fadenteilverbandes miteinander verbunden werden.

2. Verfahren nach Anspruch 1, dadurch gekennzeichnet, dass zur Bildung eines Fadenkreuzes hintereinander vor- und nach dem Fadenkreuz ein Trennelement (23, 29) angeordnet wird, das jeweils einen Fadenteilverband fixiert und von einem letzteren kreuzenden und nicht fixierten Fadenteilverband abtrennt (Figur 5a).

3. Verfahren nach Anspruch 1, dadurch gekennzeichnet, dass zur Bildung eines Fadenkreuzes hintereinander vor und nach dem Fadenkreuz an jedem Fadenteilverband ein separates Trennelement angeordnet wird (Figur 5b).

4. Verfahren nach einem der Ansprüche 1 bis 3, dadurch gekennzeichnet, dass die Einzelabschnitte mittels Hilfselementen von der Seite her in den Fadenverband eingeführt werden und auf die erforderliche Länge abgetrennt werden.

5. Verfahren nach Anspruch 4, dadurch gekennzeichnet, dass die Hilfselemente gleichzeitig oder zeitlich versetzt in den Fadenverband eingeführt werden.

6. Verfahren nach einem der Ansprüche 1 bis 5, dadurch gekennzeichnet, dass der durch das Trennelement erfasste Fadenteilverband vor dem Verbinden der Einzelabschnitte in der Breite zusammengeschoben wird, und dass die äusseren Enden der Verbindungsstellen (63) der Einzelabschnitte auf oder innerhalb der Normalbreite des Fadenverbandes angebracht werden.

7. Verfahren nach einem der Ansprüche 1 bis 6, dadurch gekennzeichnet, dass die Einzelabschnitte von je einer Rolle (36, 37) abgewickelt werden.

8. Verfahren nach einem der Ansprüche 1 bis 7, dadurch gekennzeichnet, dass für die Bildung des Trennelementes ein Kunststoffband verwendet wird.

9. Verfahren nach einem der Ansprüche 1 bis 7, dadurch gekennzeichnet, dass für die Bildung des Trennelementes ein Klebeband verwendet wird.

10. Verfahren nach einem der Ansprüche 1 bis 7, dadurch gekennzeichnet, dass für die Bildung des Trennelementes ein Haftband verwendet wird.

11. Verfahren nach einem der Ansprüche 1 bis 10, dadurch gekennzeichnet, dass für die Bildung des Trennelementes Einzelabschnitte von unterschiedlicher Farbe verwendet werden.

12. Verfahren nach einem der Ansprüche 1 bis 7, dadurch gekennzeichnet, dass die Einzelabschnitte miteinander verschweisst werden.

13. Verfahren nach einem der Ansprüche 1 bis 7, dadurch gekennzeichnet, dass die Einzelabschnitte miteinander verklebt werden.

14. Verfahren nach einem der Ansprüche 1 bis 7, dadurch gekennzeichnet, dass die Einzelabschnitte miteinander vernietet, verklemmt oder verpresst werden.

15. Verfahren nach einem der Ansprüche 1 bis 14, dadurch gekennzeichnet, dass zur Fachbildung zwischen zwei Fadenteilverbänden das Kreuzriet in etwa vertikaler Richtung verschoben wird, dass das Schärriet in Richtung gegen das Kreuzriet verschoben wird, und dass die Einzelabschnitte zwischen Schärriet und Schärtrommel eingeführt werden.

16. Vorrichtung zur Fadenteilung an einer Schärmaschine, insbesondere zur Durchführung des Verfahrens nach Anspruch 1, mit wenigstens einem Hilfselement zum Einführen eines flexiblen Trennelementes zwischen die zur Fachbildung aufgespannten Fäden eines Fadenverbandes, dadurch gekennzeichnet, dass die Vorrichtung (35) im Abstand zueinander und parallel verschiebbare, stabartige Halteelemente aufweist, an deren Enden je ein Einzelabschnitt des Trennelements mittels einer Klemmvorrichtung klemmend erfassbar ist, und dass in der Vorschubachse der Halteelemente im Abstand zueinander zwei Verbindungsvorrichtungen zum Verbinden der beiden Einzelabschnitte angeordnet sind.

17. Vorrichtung nach Anspruch 16, dadurch gekennzeichnet, dass die Halteelemente pneumatisch, hydraulisch oder elektrisch antreibbar sind.

18. Vorrichtung nach Anspruch 16 oder 17, dadurch gekennzeichnet, dass jedem Halteelement ein Vorratsmagazin für die Aufnahme einzelner oder zusammenhängender Einzelabschnitte zugeordnet ist.

19. Vorrichtung nach einem der Ansprüche 16 bis 18, dadurch gekennzeichnet, dass auf beiden Seiten des Fadenverbandes je ein Einschnürelement angeordnet ist, wobei die beiden Einschnürelemente an den mit dem Trennelement zu versehenden Fadenteilverband anlegbar und zum Einschnüren desselben aufeinander zu bewegbar sind.

20. Vorrichtung nach einem der Ansprüche 16 bis 19, dadurch gekennzeichnet, dass sie (35) relativ zum Fadenverband verschiebbar angeordnet ist.

## Claims

1. Method of yarn division on a sectional warping machine by which a flexible separating element for demarkation of the of the divided yarn strips is introduced between the yarns which are opened to form a shed, characterized in that the separating element (23, 29), in the form of two parallel individual segments (38, 39), is introduced over one divided strip into the opened yarn strip, and that subsequently both of the segments are joined together on both sides of the divided yarn strip.

2. Method according to claim 1, characterized in that a separating element (23, 29), for the formation of a yarn crossing, is arranged consecutively before and after the yarn crossing, which in each case fixes one divided yarn strip and separates it from a last crossing, and not fixed, divided yarn strip (Figure 5a).

3. Method according to claim 1, characterized in that a separate separating element is arranged for forming a yarn crossing consecutively before and after a yarn crossing on each divided yarn strip (Figure 5b).

4. Method according to one of the claims 1 to 3, characterized in that the individual segments are introduced from the side into the yarn strip with assisting elements and separated at the required length.

5. Method according to claim 4, characterized in that the assisting elements are introduced into the yarn strip concurrently, or chronologically displaced.

6. Method according to one of the claims 1 to 5, characterized in that the width of the divided yarn strip, gripped by the separating element, is reduced and that the outer ends of the connection points (63) are placed on or within the normal width of the divided strip.

7. Method according to one of the claims 1 to 6, characterized in that each individual segment is wound off a separate roller (36, 37).

8. Method according to one of the claims 1 to 7, characterized in that a plastic strip is used for the formation of the separating element.

9. Method according to one of the claims 1 to 7, characterized in that an adhesive tape is used for the formation of the separating element.

10. Method according to one of the claims 1 to 7, characterized in that an adhering tape is used for the formation of the separating element.

11. Method according to one of the claims 1 to 10, characterized in that individual segments of different colours are used for the formation of the separating element.

12. Method according to one of the claims 1 to 7, characterized in that the individual segements are welded together.

13. Method according to one of the claims 1 to 7, characterized in that the individual segments are glued together.

14. Method according to one of the claims 1 to 7, characterized in that the individual segments are rivetted, clamped or pressed together.

15. Method according to one of the claims 1 to 14, characterized in that the cross reed is moved in an approximately vertical direction to form the shed between the two divided yarn strips, that the warping reed is moved in the direction of the cross reed, and that the individual segements are introduced between the warping reed and the warping drum.

16. Device for yarn division on a warping machine, especially for carrying out the method according to claim 1, with at least one assisting element for introduction of a flexible separating element between the yarns of a yarn strip which has been opened to form a shed, characterized in that the device (35) possesses rod type holding elements which are placed apart from one another, and which are slideable in parallel, and on each end of which an individual segment of the separating element is able to be gripped by means of a clamping device, and that two connecting devices, to join both the individual segments, are arranged at a distance from one another in the feed axis of the holding element.

17. Device according to claim 16, characterized in that the holding elements are activated pneumatically, hydraulically or electrically.

18. Device according to claims 16 or 17, characterized in that a supply magazine for the provision of single or connected individual segments is allocated to each holding element.

19. Device according to one of the claims 16 to 18, characterized in that a width reducing element is placed on each side of the yarn strip, both width reducing devices being able to be placed against the yarn strip which is to be equipped with the separation element, and being able to be moved towards one another to reduce the yarn strip width.

20. Device according to one of the claims 16 to 19, characterized in that it (35) is arranged to slide in relation to the yarn strip.

## Revendications

1. Procédé pour la séparation de fils sur un ourdissoir, avec lequel un élément séparateur flexible est introduit entre les fils d'un assemblage de fils, tendus pour la formation de la foule, en vue de délimiter des assemblages partiels de fils, caractérisé en ce que l'élément séparateur (23, 29) est introduit dans l'assemblage de fils tendus, sur un assemblage partiel, sous la forme de deux sections individuelles parallèles (38, 39), et en ce que les deux sections sont ensuite reliées entre elles des deux côtés de l'assemblage partiel de fils.

2. Procédé selon la revendication 1, caractérisé en ce qu'il est prévu, pour la formation d'un encroix, des éléments séparateurs (23, 29) qui sont disposés l'un derrière l'autre, avant et après l'encroix, qui fixent chacun un assemblage partiel de fils et le séparent d'un dernier assemblage partiel de fils se croisant et non fixé (figure 5a).

3. Procédé selon la revendication 1, caractérisé en ce qu'il est prévu, pour la formation d'un encroix, des éléments séparateurs distinct qui sont disposés l'un derrière l'autre avant et après l'encroix, au niveau de chaque assemblage partiel de fils (figure 5b).

4. Procédé selon l'une des revendications 1 à 3, caractérisé en ce que les sections individuelles sont introduites dans l'assemblage de fils par le côté, à l'aide d'éléments auxiliaires, et séparés à la longueur nécessaire.

5. Procédé selon la revendication 4, caractérisé en ce que les éléments auxiliaires sont introduits dans l'assemblage de fils simultanément ou de façon décalée dans le temps.

6. Procédé selon l'une des revendications 1 à 5, caractérisé en ce que l'assemblage partiel de fils saisi par l'élément séparateur est réduit en largeur avant l'assemblage des sections individuelles, et en ce que les extrémités extérieures des points d'assemblage (63) des sections individuelles sont montées sur la largeur normale de l'assemblage de fils ou à l'intérieur de celle-ci.

7. Procédé selon l'une des revendications 1 à 6, caractérisé en ce que les sections individuelles sont déroulées chacune à partir d'un rouleau (36, 37).

8. Procédé selon l'une des revendications 1 à 7, caractérisé en ce qu'une bande de matière plastique est utilisée pour la formation de l'élément séparateur.

9. Procédé selon l'une des revendications 1 à 7, caractérisé en ce qu'une bande adhésive est utilisée pour la formation de l'élément séparateur.

10. Procédé selon l'une des revendications 1 à 7, caractérisé en ce qu'une bande adhérente est utilisée pour la formation de l'élément séparateur.

11. Procédé selon l'une des revendications 1 à 10, caractérisé en ce que des sections individuelles de différentes couleurs sont utilisées pour la formation de l'élément séparateur.

12. Procédé selon l'une des revendications 1 à 7, caractérisé en ce que les sections individuelles sont soudées entre elles.

13. Procédé selon l'une des revendications 1 à 7, caractérisé en ce que les sections individuelles sont collées entre elles.

14. Procédé selon l'une des revendications 1 à 7, caractérisé en ce que les sections individuelles sont rivées, serrées ou pressées ensemble.

15. Procédé selon l'une des revendications 1 à 14, caractérisé en ce que, pour la formation de la foule entre deux assemblages partiels de fils, le peigne de croisement est déplacé dans le sens sensiblement vertical, en ce que le peigne d'ourdissage est déplacé en direction du peigne de croisement, et en ce que les sections individuelles sont introduites entre le peigne d'ourdissage et le tambour ourdisseur.

16. Dispositif pour la séparation de fils sur un ourdissoir, notamment pour la mise en oeuvre du procédé selon la revendication 1, comportant au moins un élément auxiliaire pour introduire un élément séparateur flexible entre les fils d'un assemblage de fils tendus en vue de la formation de la foule, caractérisé en ce que le dispositif (35) possède des éléments de retenue en forme de barres, mobiles à une certaine distance l'un de l'autre et parallèlement, aux extrémités desquels une section individuelle de l'élément séparateur peut être saisie par serrage à l'aide d'un dispositif de serrage, et en ce qu'il est prévu, dans l'axe d'avance des éléments de retenue, deux dispositifs d'assemblage, espacés l'un de l'autre, pour assembler les deux sections individuelles.

17. Dispositif selon la revendication 16, caractérisé en ce que les éléments de retenue sont aptes à être entraînés par voie pneumatique, hydraulique ou électrique.

18. Dispositif selon la revendication 16, ou 17, caractérisé en ce qu'il est prévu, associé à chaque élément de retenue, un magasin de stockage destiné à recevoir des sections individuelles distinctes ou allant ensemble.

19. Dispositif selon l'une des revendications 16 à 18, caractérisé en ce qu'il est prévu, de chaque côté de l'assemblage de fils, un élément de rétrécissement, les deux éléments de rétrécissement étant aptes à être appliqués au niveau de l'assemblage partiel de fils à pourvoir de l'élément séparateur, et aptes à être déplacés l'un vers l'autre pour le rétrécissement dudit assemblage.

20. Dispositif selon l'une des revendications 16 à 19, caractérisé en ce qu'il (35) est disposé mobile par rapport à l'assemblage de fils.
